# EUROPÄISCHE PATENTSCHRIFT

(11) **EP 1 793 054 B1**
(45) Veröffentlichungstag und Bekanntmachung des Hinweises auf die Patenterteilung: **17.09.2014**
(21) Anmeldenummer: 06024112.2
(22) Anmeldetag: 21.11.2006
(51) Int. Cl.: E01C 11/22

(54) **Rinnenelement und Herstellungsverfahren für ein solches Rinnenelement**
Channel element and method for producing such an element
Elément de conduit et méthode de production d'un tel élément

(30) Priorität: 01.12.2005 DE 102005057692
(43) Veröffentlichungstag der Anmeldung: 06.06.2007
(73) Patentinhaber: MEA Meisinger AG, 86551 Aichach (DE)
(72) Erfinder: Katzenschwanz, Karl, 86568 Hollenbach (DE)
(74) Vertreter: Wolff, Felix

(56) Entgegenhaltungen:
- EP-A- 0 384 638
- EP-A- 0 928 850
- DE-A1- 4 004 362
- GB-A- 2 316 428

## Beschreibung

Die Erfindung betrifft ein Rinnenelement zur Verlegung in den Boden mit zwei Seitenwänden und einem Bodenbereich, der die Seitenwände verbindet, sowie ein Verfahren zur Herstellung von Rinnenelementen.

Rinnenelemente zur Bildung von Abflussrinnen, wie sie aus der EP-A-0 928 850 oder der GB-A-2 316 428 bekannt sind, werden durch Gießen in einer Gießform hergestellt. Um den Produktionsprozess zu vereinfachen, weisen die gegossenen Rinnenelemente sogenannte Entformschrägen auf, so dass die Gießform sich möglichst leicht und unkompliziert von dem erstarrten Rinnenelement lösen lässt. Durch diese Ausformung der Rinnenelemente und durch den Verzicht auf sämtliche Hinterschneidungen an den Rinnenelementen weisen diese häufig eine zu schwache Verbindung mit dem umgebenden Ortbeton auf, in den die Rinnenelemente in der Regel eingesetzt werden.

Es ist daher die Aufgabe der vorliegenden Erfindung, ein Rinnenelement zur Verfügung zu stellen, das die Nachteile des Standes der Technik nicht aufweist.

Die Aufgabe wird erfindungsgemäß gelöst durch ein Rinnenelement gemäß Patentanspruch 1.

Vorteilhafte Ausführungsformen und Weiterbildungen sind in den Unteransprüchen 2 bis 4 angegeben.

Das erfindungsgemäße Rinnenelement weist vorteilhafterweise keine Verankerungselemente auf, die den Entformungsprozess nach dem Gießen des Rinnenelements behindern würden, Statt dessen verfügt das Rinnenelement erfindungsgemäß über ein oder mehrere Mittel zur Herstellung einer Verankerung, wobei das Mittel beispielsweise die Anbringung einer Verankerung ermöglichen kann. Das Mittel kann auch selbst so vorbereitet sein, dass daraus erst nach dem Entformen des Rinnenelements eine Verankerung entsteht.

Bevorzugt weisen daher die Seitenwände, die Versteifungsrippen und/oder der Bodenbereich zum vereinfachten Entformen aus einer Gießform Entformschrägen auf und sind frei von Hinterschnitten.

Das erfindungsgemäße Rinnenelement ist vorteilhafterweise besonders leicht und kostengünstig herzustellen. Gleichzeitig kann eine feste Verbindung des Rinnenelements mit dem umgebenden Ortbeton hergestellt werden.

Gemäß der Erfindung weist eine oder mehrere Versteifungsrippen als Mittel zu Herstellung der Verankerung eine Metallplatte auf, wobei ein eingegossener Teil der Metallplatte in der Versteifungsrippe angeordnet ist. Die im Wesentlichen rechteckige Platte weist zwei freie Enden auf, die aus der Versteifungsrippe herausstehen und sich in Längsrichtung des Rinnenelements im Wesentlichen entlang der Seitenwand erstrecken.

Die Ausführungsform ist besonders einfach herzustellen, da die Metallplatte beim Gießen des Rinnenelements mit eingegossen wird. Das Entformen des Rinnenelements wird durch die Metallplatte nicht behindert.

Die Metallplatte ist vorzugsweise ein biegbares Blech, so dass die freien Enden der Metallplatte durch Biegen abwinkelbar sind. Es entstehen so sogenannte Schlaudern oder Verankerungen, die von der Seitenwand des Rinnenelements abgewinkelt sind, vorzugsweise um mindestens 15°, besonders bevorzugt mehr als 30° und ganz besonders bevorzugt um etwa 45°. Der Fachmann versteht, dass das Abwinkeln der freien Enden der Metallplatte vorteilhafterweise erst kurz vor dem Einbau der Rinnenelemente in den Boden, beispielsweise auf einer Baustelle erfolgt. Bis dahin liegen die freien Enden annähernd an der Seitenwand an, was für die Lagerung, den Transport und die Arbeitssicherheit vorteilhaft ist.

Besonders bevorzugt können die freien Enden der Metallplatte je einen Durchbruch aufweisen. Der Durchbruch, beispielsweise in Form einer eckigen oder runden Ausstanzung im Blech, verbessert vorteilhaft die Verbindung mit dem umgebenden Ortbeton, in den das Rinnenelement eingesetzt wird.

Der Fachmann versteht, dass die Durchbrüche der freien Enden der Metallplatte zusätzlich zur Aufnahme von Bewehrungsmitteln dienen können. Ebenfalls besonders bevorzugt ist daher das stabförmige Bewehrungsmittel von den Durchbrüchen mehrerer freier Enden der Metallplatten an mehreren Versteifungsrippen aufgenommen. Vorteilhafterweise können die Metallplatten an mehreren oder allen Versteifungsrippen angeordnet sein, wobei statt an benachbarten Versteifungsrippen beispielsweise auch eine Anordnung an jeder zweiten oder jeder dritten Versteifungsrippe denkbar ist.

Ein weiterer Gegenstand der vorliegenden Erfindung ist eine Verfahren zur Herstellung eines Rinnenelements nach Anspruch 5. Die Metallplatte ist im Wesentlichen rechteckig und erstreckt sich vorzugsweise in Längsrichtung des Rinnenelements, bzw. der Gießform. Zwei freie Enden der Metallplatte liegen an der Wand der Gießform an. Die Gießform wird ausgegossen und das Rinnenelement wird nach dem Aushärten abschließend durch Aufklappen der Gießform entformt.

Der Fachmann versteht, das die Metallplatte nur einen relativ geringen Teil des Hohlraums der Gießform abdeckt, in dem die Versteifungsrippe gebildet wird, so dass das Material beim Gießen im Bereich des Hohlraums hinter die Metallplatte fließt und diese einschließt. Hinter die freien Enden hingegen fließt erfindungsgemäß kein Material, so dass diese später außen am Rinnenelement anliegen und vorteilhafterweise zur Herstellung einer Verankerung dienen. Das ausgehärtete Rinnenelement ist besonders leicht zu entformen so dass das erfindungsgemäße Herstellungsverfahren einfach und kostengünstig durchzuführen ist.

Die Metallplatte wird vorzugsweise mittels Haken oder Magneten in der Gießform in Position gehalten. Magneten haben hierbei den Vorteil, dass weder die Metallplatte eine Ausnehmung aufweisen muss, noch dass ein Befestigungsmittel in die Gießform hineinragt.

Besonders bevorzugt werden die freien Enden der Metallplatte mittels Haken oder Stiften an der Wand der Gießform befestigt. Beim Aufklappen der Gießform werden die freien Enden dann vorzugsweise von der Seitenwand des Rinnenelements abgelöst und leicht abgewinkelt. Der Fachmann versteht, dass die freien Enden sehr dicht an dem gegossenen Rinnenelement anliegen und so vorteilhaft ein wenig von diesem gelöst werden. Die Verbindung mittels Haken oder Stiften gibt dann beim Aufklappen der Gießform nach. Diese Ausführungsform hat den Vorteil, dass die freien Enden geringfügig von der Seitenwand des Rinnenelements abgebogen werden, so dass ein weiteres Abwinkeln zu einer Verankerung später leichter durchzuführen ist.
Besonders bevorzugt werden die freien Enden dabei um einen Winkel von bis zu 10°, ganz besonders bevorzugt um weniger als 5° von der Seitenwand abgewinkelt oder gebogen.

Nachfolgend wird die Erfindung anhand von Figuren erläutert. Die Erläuterungen gelten sowohl für das erfindungsgemäße Rinnenelement, als auch für das erfindungsgemäße Verfahren. Die Ausführungen sind beispielhaft und schränken den allgemeinen Erfindungsgedanken nicht ein.
**Figur 1a** zeigt eine Seitenansicht einer Ausführungsform eines erfindungsgemäßen Rinnenelements.
**Figur 1b** zeigt das Rinnenelement aus **Figur 1a** in einer weiteren Ansicht.
**Figur 2** zeigt eine Ansicht gemäß Schnitt II-II aus **Figur 1a****.**

In den **Figuren 1a und 1b** ist ein erfindungsgemäßes Rinnenelement in zwei Ansichten dargestellt. **Figur 1a** zeigt eine Seitenansicht, während in **Figur 1b** eine Ansicht auf die Stirnseite des Rinnenelements dargestellt ist. Das Rinnenelement weist im Wesentlichen parallel verlaufende Seitenwände 1 auf, die durch einen Boden 2 miteinander verbunden sind. Der Rinnenquerschnitt ist etwa U-förmig, könnte jedoch auch beispielsweise V-förmig sein. Im Vergleich zu der Breite der Rinne, also dem Abstand der Seitenwände 1, ist das Rinnenelement relativ tief. Derartige Rinnenelemente werden insbesondere dort eingesetzt, wo Flüssigkeiten in der Rinne auf Grund besonders niedriger Temperaturen gefrieren können. Da die Rinne sehr tief ist, können trotz einer Eisschicht am Boden der Rinne weitere Flüssigkeiten aufgenommen werden. Bei den vergleichsweise dünnen und hohen Seitenwänden 1 ist eine gute Verbindung mit dem umgebenden Ortbeton, der nicht dargestellt ist, besonders wichtig, da ansonsten lediglich der Bodenbereich 2 und ein gegebenenfalls aufgelegter Gitterrost, der nicht dargestellt ist, dem Rinnenelement Stabilität verleihen.

Das erfindungsgemäße Rinnenelement weist daher Metallplatten 42 auf, deren freie Enden 422 aus Versteifungsrippen 3 des Rinnenelements herausstehen.

In der **Figur 2** ist eine Ansicht gemäß Schnitt II-II in **Figur 1a** dargestellt. Es ist zu erkennen, dass die zwei freien Enden 422 der Metallplatte 42 über ein eingegossenes Teil 421 verbunden sind. Das Teil 421 ist in die Versteifungsrippe 3 eingegossen. Der Fachmann erkennt, dass die freien Enden 422 der dargestellten Metallplatte 42 bereits abgewinkelt worden sind, und zwar hier jeweils um einen Winkel 6 mit einem Betrag von etwa 45°. In dieser Position stellen die freien Enden 422 als sogenannte Schlaudern eine sehr gute Verankerung des Rinnenelements mit dem umgebenden Ortbeton dar.

Durchbrüche 423 in den freien Enden 422, die in den **Figuren 1a und 1b** zu sehen sind, verbessern die Verbindung zu dem umgebenden Ortbeton zusätzlich. Außerdem besteht die Möglichkeit, zusätzlich beispielsweise ein Bewehrungseisen durch die Durchbrüche 423 hindurchzuführen.

Der Fachmann versteht, dass die Metallplatte 42 beim Gießen des Rinnenelements in einer Gießform flach ist und an der Wand der Gießform anliegt. Beim Entformen des Rinnenelements aus der Gießform reißen beispielsweise Haken die freien Enden 422 geringfügig von der Seitenwand 2 des Rinnenelements ab, so dass später, vor dem Einbau des Rinnenelements in den Boden, die freien Enden 422 ohne Probleme abgewinkelt werden können.

### Bezugszeichen

- 1: Seitenwand
- 2: Bodenbereich
- 3: Versteifungsrippen
- 42: Metallplatte
- 421: Eingegossener Teil der Metallplatte
- 422: Freie Enden der Metallplatte
- 423: Durchbruch
- 6: Winkel

## Patentansprüche

1. In einer Giessform hergestelltes Rinnenelement zur Verlegung in den Boden mit zwei Seitenwänden (1) und einem Bodenbereich (2), wobei die Seitenwände (1) Versteifungsrippen (3) aufweisen, wobei mindestens eine der Versteifungsrippen (3) ein Mittel (41, 42) aufweist, mit dem eine Verankerung des Rinnenelements herstellbar ist, **dadurch gekennzeichnet, dass** die mindestens eine Versteifungsrippe (3) als Mittel (41, 42) zur Herstellung der Verankerung eine Metallplatte (42) aufweist, die sich in Längsrichtung des Rinnenelementes erstreckt und im Wesentlichen an der Seitenwand anliegt, wobei ein Teil (421) der Metallplatte (42) in der Versteifungsrippe (3) eingegossen angeordnet ist, und wobei sich die freien Enden (422) der Metallplatte (42) als Schlaudern von der Seitenwand abwinkeln lassen, vorzugsweise um mindestens 15°, besonders bevorzugt mehr als 30° und ganz besonders bevorzug um etwa 45°.

2. Rinnenelement nach Anspruch 1, **dadurch gekennzeichnet, dass** die Seitenwände (1), die Versteifungsrippen (3) und/oder der Bodenbereich (2) zum vereinfachten Entformen aus einer Gießform Entformschrägen aufweisen und vorzugsweise frei von Hinterschnitten sind.

3. Rinnenelement nach einem der vorhergehenden Ansprüche, **dadurch gekennzeichnet, dass** die freien Enden (422) der Metallplatte (42) je einen Durchbruch (423) aufweisen.

4. Rinnenelement nach Anspruch 3, **dadurch gekennzeichnet, dass** ein vorzugsweise stabförmiges Bewehrungsmittel (5) von den Durchbrüchen (423) mehrerer freier Enden (422) der Metallplatten (42) an mehreren Versteifungsrippen (3) aufgenommen ist.

5. Verfahren zur Herstellung eines Rinnenelements gemäß Anspruch 1, **dadurch gekennzeichnet, dass** als Mittel zur Herstellung einer Verankerung eine Metallplatte (42) in einer Gießform so angeordnet wird, dass die Metallplatte (42) einen Hohlraum zur Bildung einer Versteifungsrippe (3) einer Seitenwand (1) des Rinnenelements zumindest teilweise überbrückt, wobei freie Enden (422) der Metallplatte (42) sich in Längsrichtung des Rinnenelements erstrecken und an der Wand der Gießform anliegen, wobei anschließend die Gießform ausgegossen wird und das Rinnenelement abschließend durch Aufklappen der Gießform entformt wird.

6. Verfahren nach Anspruch 5, **dadurch gekennzeichnet, dass** die Metallplatte (42) vor dem Gießen mittels Haken oder Magneten in Position gehalten wird.

7. Verfahren nach Anspruch 5 oder 6, **dadurch gekennzeichnet, dass** die freien Enden (422) der Metallplatte (42) mittels Haken oder Stiften an der Gießform befestigt werden.

8. Verfahren nach Anspruch 5 bis 7, **dadurch gekennzeichnet, dass** die freien Enden (422) der Metallplatte (42) durch das Aufklappen der Gießform von der Seitenwand (1) des Rinnenelements abgelöst und vorzugsweise leicht abgewinkelt werden, besonders bevorzugt um einen Winkel von bis zu 10°, ganz besonders bevorzugt um weniger als 5°.

## Claims

1. Channel element which is produced in a casting mould and is intended for laying in the ground, comprising two side walls (1) and a base region (2), wherein the side walls (1) have reinforcing ribs (3), wherein at least one of the reinforcing ribs (3) has a means (41, 42) with which anchoring of the channel element can be produced, **characterized in that** the at least one reinforcing rib (3) has a metal plate (42) as means (41, 42) for producing the anchoring, which metal plate extends in the longitudinal direction of the channel element and bears substantially against the side wall, wherein a part (421) of the metal plate (42) is arranged so as to be cast in the reinforcing rib (3), and wherein the free ends (422) of the metal plate (42) can be angled from the side wall as ties, preferably by at least 15°, particularly preferably by more than 30°, and very particularly preferably by approximately 45°.

2. Channel element according to Claim 1, **characterized in that** the side walls (1), the reinforcing ribs (3) and/or the base region (2) have demoulding bevels for simplified demoulding from a casting mould and are preferably free of undercuts.

3. Channel element according to either of the preceding claims, **characterized in that** the free ends (422) of the metal plate (42) each have an opening (423).

4. Channel element according to Claim 3, **characterized in that** a preferably bar-shaped reinforcing means (5) is received by the openings (423) of a plurality of free ends (422) of the metal plates (42) at a plurality of reinforcing ribs (3).

5. Method for producing a channel element according to Claim 1, **characterized in that**, as means for producing anchoring, a metal plate (42) is arranged in a casting mould such that the metal plate (42) at least partially bridges a cavity for forming a reinforcing rib (3) of a side wall (1) of the channel element, wherein free ends (422) of the metal plate (42) extend in the longitudinal direction of the channel element and bear against the wall of the casting mould, wherein the casting mould is then filled and the channel element is finally demoulded by opening up the casting mould.

6. Method according to Claim 5, **characterized in that**, before casting, the metal plate (42) is held in position by means of hooks or magnets.

7. Method according to Claim 5 or 6, **characterized in that** the free ends (422) of the metal plate (42) are fastened to the casting mould by means of hooks or pins.

8. Method according to Claims 5 to 7, **characterized in that** the free ends (422) of the metal plate (42) are released from the side wall (1) of the channel element by opening up the casting mould and are preferably slightly angled, particularly preferably by an angle of up to 10°, very particularly preferably by less than 5°.

## Revendications

1. Élément de conduit fabriqué dans un moule de coulée et destiné à être posé dans le sol, comprenant deux parois latérales (1) et une région de fond (2), les parois latérales (1) présentant des nervures de renforcement (3), au moins l'une des nervures de renforcement (3) présentant un moyen (41, 42) avec lequel un ancrage de l'élément de conduit peut être réalisé, **caractérisé en ce que** l'au moins une nervure de renforcement (3) présente, en tant que moyen (41, 42) pour réaliser l'ancrage, une plaque métallique (42) qui s'étend dans la direction longitudinale de l'élément de conduit et qui s'applique essentiellement contre la paroi latérale, une partie (421) de la plaque métallique (42) étant disposée de manière incorporée par coulage dans la nervure de renforcement (3), et les extrémités libres (422) de la plaque métallique (42) pouvant être fléchies à l'écart de la paroi latérale sous forme de pattes de fixation, de préférence suivant un angle d'au moins 15°, plus préférablement de plus de 30° et tout particulièrement préférablement d'environ 45°.

2. Élément de conduit selon la revendication 1, **caractérisé en ce que** les parois latérales (1), les nervures de renforcement (3) et/ou la région de fond (2) présentent des biseaux de démoulage pour faciliter le démoulage hors d'un moule de coulée et sont de préférence exemptes de contre-dépouilles.

3. Élément de conduit selon l'une quelconque des revendications précédentes, **caractérisé en ce que** les extrémités libres (422) de la plaque métallique (42) présentent chacune un orifice (423).

4. Élément de conduit selon la revendication 3, **caractérisé en ce qu'**un moyen d'armature (5) de préférence en forme de barre est reçu par les orifices (423) de plusieurs extrémités libres (422) des plaques métalliques (42) au niveau de plusieurs nervures de renforcement (3).

5. Procédé de fabrication d'un élément de conduit selon la revendication 1, **caractérisé en ce que** l'on dispose, en tant que moyen pour réaliser un ancrage, une plaque métallique (42) dans un moule de coulée de telle sorte que la plaque métallique (42) surmonte au moins en partie une cavité pour former une nervure de renforcement (3) d'une paroi latérale (1) de l'élément de conduit, des extrémités libres (422) de la plaque métallique (42) s'étendant dans la direction longitudinale de l'élément de conduit et s'appliquant à la paroi du moule de coulée, le moule de coulée étant ensuite rempli et l'élément de conduit étant ensuite démoulé par rabattement du moule de coulée.

6. Procédé selon la revendication 5, **caractérisé en ce que** la plaque métallique (42) est maintenue en position avant la coulée au moyen de crochets ou d'aimants.

7. Procédé selon la revendication 5 ou 6, **caractérisé en ce que** les extrémités libres (422) de la plaque métallique (42) sont fixées au moyen de crochets ou de goupilles au moule de coulée.

8. Procédé selon les revendications 5 à 7, **caractérisé en ce que** les extrémités libres (422) de la plaque métallique (42) sont décollées de la paroi latérale (1) de l'élément de conduit par rabattement du moule de coulée et sont de préférence légèrement fléchies, en particulier de préférence suivant un angle de jusqu'à 10°, et tout particulièrement préférablement inférieur à 5°.
